# EUROPÄISCHE PATENTSCHRIFT

(11) **EP 0 292 469 B1**
(45) Veröffentlichungstag und Bekanntmachung des Hinweises auf die Patenterteilung: **03.02.1993**
(21) Anmeldenummer: 88890123.8
(22) Anmeldetag: 17.05.1988
(51) Int. Cl.: C22B 4/00, C22B 5/16, C22B 21/02

(54) **Verfahren und Vorrichtung zur Durchführung heisschemischer Prozesse**
Process and apparatus for high-temperature chemical operations
Procédé et dispositif pour opérations chimiques à haute température

(30) Priorität: 18.05.1987 AT 1258/87
(43) Veröffentlichungstag der Anmeldung: 23.11.1988
(73) Patentinhaber: K.H.T. Know-How-Trading Patentverwertung Gesellschaft m.b.H., A-1010 Wien (AT)
(72) Erfinder: Stadlbauer, Wilhelm, verstorben (AT); Koch, Erwin, Dr., Leonding (AT); Zauner, Franz, Dipl.-Ing., Linz (AT); Rinesch, Rudolf, Dipl.-Ing., Linz (AT); Rinesch, Rudolf, Dipl.-Ing., Glaserstrasse 38 (AT)
(74) Vertreter: Pfeifer, Otto, Dipl.-Ing.

(56) Entgegenhaltungen:
- EP-A- 0 115 756
- EP-A- 0 118 655
- DE-A- 1 433 351
- FR-A- 2 088 946
- US-A- 3 771 585
- US-A- 4 033 757
- SOVIET INVENTIONS ILLUSTRATED, Section E, Woche 07, 31. März 1982, Class X, Seite 25, Nr. 13220, Derwent Publications Ltd, London, GB
- SOVIET INVENTIONS ILLUSTRATED, Section M, Woche 8542, 22. November 1985, Class M, Seite 25, Nr. 85-261918/42, Derwent Publications Ltd, London, GB

## Beschreibung

Die vorliegende Erfindung bezieht sich auf ein Verfahren sowie auf eine Vorrichtung zur Durchführung heißchemischer Prozesse, insbesondere einer Schmelze und/oder Schmelzreduktion von Gemengen aus Hüttenstäuben, Erzen und anderen, schmelz- und/oder schmelzreduzierbaren Materialien, wie z.B. SiO₂, MgO, TiO₂, Ta₂O₅ oder den entsprechenden Metallen, bei oberhalb der Schmelztemperatur hochfeuerfester Ausmauerungen liegenden Arbeitstemperaturen.

Eine Durchführung heißchemischer Prozesse in Temperaturbereichen, die oberhalb der Schmelztemperatur der bekannten hochfeuerfesten Ausmauerungen liegen, ist mit den derzeit verfügbaren Verfahren nicht möglich. Darüberhinaus weisen die derzeit üblichen Schmelz-und Schmelzreduktionsverfahren einen hohen Energiebedarf auf und führen durch den in den Abgasen enthaltenen Stabaustrag zu einer schwerwiegenden Beeinträchtigung der Umwelt, soferne nicht teure zusätzliche Einrichtungen vorgesehen werden. Auch stößt eine Verhüttung von in großen Mengen anfallenden Hüttenstäuben auf erhebliche Schwierigkeiten.

In der DD-A5-215 803 (EP-A-118 655) ist zwar bereits ein Versuch beschrieben worden, ein rasches Einschmelzen und eine schnelle Reaktion zwischen Chargiergutbestandteilen in einem Schachtofen unter Zuführung von elektrischer Energie dadurch zu erreichen, daß zwischen einem die obere Abdeckung des Schachtofens durchsetzenden, zentrisch angeordneten Plasmabrenner und einer den Boden des Schachtofens durchsetzenden Gegenelektrode eine Plasmafackel gebildet wird, und daß konzentrisch um die Plasmafackel das Chargiergut eingebracht wird, wobei ein Schutzwall aus festen Chargiergutbestandteilen an der Innenwand des Ofens aufgeschichtet wird und das Chargiergut von der Innenseite des Schutzwalls in den Bereich der Plasmafackel gelangt.

Diese Verfahrensweise läßt jedoch keine gezielte Führung der Plasmafackel zur Erschmelzung und/oder chemischen Reaktion des gebildeten Walls zu. Ein kontinuierlicher Betrieb eines derartigen Schachtofens ist nicht durchführbar. Die bei der Reaktion gebildeten Abgase müssen durch den Möller abgeführt werden, woraus weitere Nachteile dieser Verfahrensweise, etwa bezüglich der Kondensation von Abgasbestandteilen, resultieren.

Die vorliegende Erfindung hat sich nunmehr zur Aufgabe gestellt, ein Verfahren und eine Vorrichtung zur Durchführung heißchemischer Prozesse, insbesondere einer Schmelze und/oder Schmelzreduktion von Gemengen aus Hüttenstäuben, Erzen und anderen, schmelz- und/oder schmelzreduzierbaren Materialien, wie z.B. SiO₂, MgO, TiO₂, Ta₂O₅ oder den entsprechenden Metallen, zur Verfügung zu stellen, mit dem bzw. mit der heißchemische Prozesse in Temperaturbereichen ausgeführt werden können, die weit über der Schmelztemperatur bekannter hochfeuerfester Ausmauerungen liegen. Gleichzeitig sollen heißchemischphysikalische Reaktionen sicher beherrscht werden, ohne eine verfahrenstechnische Einschränkung der Reaktionstemperaturen in Kauf nehmen zu müssen. Weiterhin soll als wesentlicher Vorteil gegenüber bisher bekannten Verfahren eine erhebliche Energieeinsparung und eine weitestgehende Verhinderung des Staubaustrages mit den Abgasen erreicht werden.

Diese Ziele werden unter dem verfahrensmäßigen Aspekt der vorliegenden Erfindung dadurch erreicht, daß in einem Verfahren der eingangs genannten Art das zu schmelzende und/oder zu reduzierende Gemenge mit definierter Zusammensetzung zu Blöcken gepreßt wird und diese unter Ausbildung einer definierten Kavernengeometrie um eine eine Längserstreckung aufweisende Strahlungsquelle hoher Energiedichte angeordnet werden und die definierte Kavernengeometrie durch radiales Vorschieben der Gemengeblöcke gegen die zentral angeordnete Strahlungsquelle entsprechend dem Ablauf des Schmelz- und/oder Schmelzreduktionsprozesses aufrecht erhalten wird.

Im erfindungsgemäßen Verfahren stellt somit das zu Blöcken gepreßte Gemenge gleichzeitig das Reaktionsmedium und die "Ausmauerung" des metallurgischen Reaktionsgefäßes dar. Je nach Abschmelzrate werden die Blöcke so nachgedrückt, daß die Kavernengeometrie um die Strahlungsquelle, beispielsweise eine Plasmafackel, ständig gleich bleibt. Hiezu werden die Gemengeblöcke radial in dem Maße gegen die zentral angeordnete Strahlungsquelle vorgeschoben, wie der Schemlz- und/oder Schmelzreduktionsprozeß abläuft. Durch geeignete Maßnahmen wird die Plasmafackel innerhalb der Kaverne gehalten, wie in der Folge noch näher ausgeführt wird.

Zur exakten Zuführung der Gemengeblöcke zur Energiequelle werden vorzugsweise Leitelemente verwendet. Das in eine Blockform gebrachte Einsatzmaterial wird zweckmäßig getrocknet, wobei eine gewisse Maßhaltigkeit und Kaltdruckfestigkeit der Blöcke auf Grund der Erfordernisse des Vorschubsystems eingehalten werden müssen.

Bei Anwendung des erfindungsgemäßen Verfahrens auf die Verhüttung von Hüttenstäuben kann vorteilhaft in folgender Weise vorgegangen werden, wobei beispielsweise von den aus der nachfolgenden Tabelle ersichtlichen Einsatzstoffen ausgegangen werden kann:

Die in der Tabelle 1 angeführten Einsatzstoffe werden zweckmäßig mit etwa 9 Gew.-% Wasser gut vermengt, zu Blöcken geeigneter Größe gepreßt und anschließend getrocknet. Die getrockneten Blöcke werden radial unter Mitwirkung von Leitlementen, die eine exakte Zuführung der Gemengeblöcke gewährleisten, um eine zentrale Strahlungsquelle angeordnet, wobei um diese Strahlungsquelle, beispielsweise eine Plasmafackel, eine Kaverne mit definierter Geometrie ausgebildet wird. Gemäß einer vorteilhaften Ausführungsform der Erfindung kann die Plasmafackel in der in der AT-PS 376 702 beschriebenen Weise ausgebildet sein. Nach dem Zünden der von einer Graphitelektrode ausgehenden Plasmafackel mittels Argongas werden mit dem Argon Kohlenwassers toffe und/oder feindisperser Graphitin die Plasmafackel eingebracht. Durch die hohe Plasmatemperatur wird der Kohlenstoff (Graphit) in die Gasphase übergeführt und durch Ionisation des Kohlenstoffgases wird der Reduktionsvorgang beschleunigt. Weiterhin wird durch die hochionisierte Kohlenstoffgasatmosphäre der Abbrand der Graphitelektroden weitgehend hintangehalten. Nach dem Zünden der Plasmafackel zwischen den Elektroden beginnen die Gemengeblöcke, die die Plasmafackel kavernenartig umgeben, zu schmelzen. Im gleichen Maße, in dem die Blöcke abschmelzen, werden sie von außen nachgeschoben, sodaß die Kavernengeometrie ständig die gleiche bleibt. Während des Abschmelzens findet gleichzeitig die heißchemische Reaktion einer Direktreduktion statt.

Da im vorliegenden Fall diese Reaktion unter Luftabschluß stattfindet, können neben dem Argon als Plasmagas bei den herrschenden hohen Temperaturen nur Kohlenmonoxid und Wasserstoff als Abgase entstehen. Dieses Gas kann einem Energierecycling mit bekannter Technologie zugeführt werden.

Die im Einsatzmaterial enthaltenen Schwermetallanteile verdampfen im stattfindenden Prozeß und können zum größten Teil in einer Gasabzugshaube bzw. in im Gasabzugsrohr eingebauten Kondenserelementen kondensiert werden.

Das bei diesem Prozeß entstehende flüssige Eisen kann kontinuierlich abgestochen werden, ebenfalls wird die anfallende Schlacke kontinuierlich abgeleitet.

Das erfindungsgemäße Verfahren eignet sich weiterhin zur Verhüttung von bei der Eisenerzgewinnung anfallenden Schlämmen, beispielsweise von dem am Erzberg in der Steiermark, Österreich, anfallenden Schlamm. Die nachfolgende Tabelle 2 zeigt die Durchschnittswerte der Schlammanalyse von Eisenerz:

Wie die vorstehende Tabelle zeigt, stellt die Zusammensetzung dieses Schlammes bereits einen selbstgängigen Möller dar. Nach der Beimengung von Kohlenstoff entsprechend den stöchiometrischen Erfordernissen kann dieses Einsatzmaterial zu entsprechenden Blöcken verpreßt und in dem zuvor beschriebenen Verfahren der erfindungsgemäßen Schmelzreduktion zugeführt werden. Von wesentlicher Bedeutung für den Ablauf des erfindungsgemäßen Verfahrens ist auch hier die entsprechende Ausbildung und Beibehaltung der Kavernengeometrie während des gesamten Prozeßablaufes.

Nach dem vorstehenden Prinzip können sämtliche Arten metallischer Erze auf heißchemischem Wege reduziert werden. In gleicher Weise können alle Schmelzprozesse, die bei sehr hohen Temperaturen ablaufen, mit der erfindungsgemäßen Methode durchgeführt werden. Von besonderem Interesse ist die Aufarbeitung von Filterstäuben und von Schlackenrückständen aus Verbrennungsanlagen, wie z.B. Müllverbrennungsanlagen, die soweit niedergeschmolzen werden können, daß abdampfende Schwermetalle durch partielle Kondensation rückgewonnen werden können und eventuell verbleibende Spurenelemente in das glaskeramische Endprodukt eingebunden werden, aus dem sie nicht mehr auslaugbar sind.

Eine besonders interessante Anwendung stellt das erfindungsgemäße Verfahren für die Direktreduktion von Bauxit zu metallischem Aluminium dar. Hiezu wird feinvermahlter Bauxit entsprechend den stöchiometrischen Erfordernissen gut mit Kohlenstoff vermengt und in der zuvor beschriebenen Weise in entsprechende Blöcke gepreßt und getrocknet und in der Weise an die Strahlungsquelle herangeführt, daß eine definierte Kavernengeometrie entsteht und im Zuge der weiteren Reaktionen aufrecht erhalten wird. Nach dem Zünden der Plasmafackel wird das Bauxitgemenge an der Oberfläche abgeschmolzen, wobei zuerst das Eisenxoid reduziert wird und sich im Auffanggefäß zu einem Eisensumpf sammelt, der mit Aluminium gesättigt und mit Kohlenstoff angereichert ist. Das Aluminiumoxid fällt zunächst als Schmelzfluß (Schmelzmullit) an und wird durch weitere Energiezufuhr bei Temperaturen> 2.000°C gemäß 2 Al₂O₃+ 9C→Al₄C₃+6 CO,aus Al³⁺ - und C⁴⁻-Ionen vorwiegend in Aluminiumcarbid (Al₄C₃) übergeführt (Bildungswärme Δ H= -49,9 kcal/Mol). Bei langsamer Abkühlung von 1.500°C abwärts bis auf etwa 660°C zerfällt Al₄C₃ zu metallischem Aluminium und zu Kohlenstoff in Form von Graphit, entsprechend Al₄C₃→4 Al + 3C. Es kann auch eine Umsetzung des Carbids mit Al₂O₃ etwa nach der Reaktion Al₄C₃ + Al₂O₃→6Al + 3CO stattfinden.

Um eine vollständige Umsetzung des vorhandenen Al₂O₃ bzw. Schmelzmullits zu erreichen, wird vorteilhaft wie folgt vorgegangen:
Das zunächst als Schmelzfluß (Schmelzmullit) anfallende Al₂O₃ wird unter der Einwirkung des gebildeten Heißgases (CO/H₂-Gas) in Richtung auf ein Läutergefäß getrieben, unter Ausbildung von Aluminiumcarbid und dessen anschließender Disproportionierung. Verbleibende, nicht umgesetzte Al₂O₃-Schmelze wird wiederum in die Reaktionszone zurückgeführt, um eine vollständige Umsetzung zu erreichen. Im Bereich der Läuterzone wird metallisches Aluminium mit einem maximalen Kohlenstoffgehalt von 0,05%, einem Siliziumgehalt von etwa 1%, einem Titangehalt von etwa 1% und einer weiteren Verunreinigung mit Eisen im Ausmaß von maximal 1,8% abgestochen. Aus dem unter der Reaktionszone befindlichen Auffangbecken wird Eisen, das mit Aluminium gesättigt und mit Kohlenstoff angereichert ist, kontinuierlich abgezogen.

Wie eingangs bereits erwähnt, wird im erfindungsgemäßen Verfahren die Plasmafackel innerhalb der Kaverne gehalten. Um nämlich die hohe Energiedichte einer Plasmafackel voll ausnützen zu können, wäre es notwendig, die Plasmafackel exakt innerhalb der definierten Kaverne zu führen. Weiterhin wäre es zur Optimierung des Schmelz- und und Reduktionsprozesses unerläßlich, die erforderliche Energie, das sind Schmelzenthalpie und Reduktionsenthalpie, zur Durchführung der heißchemischen Prozesse möglichst exakt einzuhalten sowie die Vergasungsenthalpie des Graphits in der Plasmafackel der Gesamtenergie, die der Plasmafackel zugeführt wird, optimal anzupassen. Mit der herkömmlichen Plasmafackel-Technologie kann diese Aufgabe nur unbefriedigend gelöst werden. Diese herkömmliche Technologie sieht vor, daß zwischen zwei Elektroden, einer Kopf- und einer Bodenelektrode, und/oder zwischen einer Kopf- und zwei oder drei Seitenelektroden eine Plasmafackel aufgebaut wird. Die Plasmafackel kann hiebei aber einseitig innerhalb des Ofens eine Kaverne ausbrennen, da sie nicht kontrolliert geführt werden kann.

Eine weitere vorteilhafte Ausgestaltung des erfindungsgemäßen Verfahrens ermöglicht nunmehr die Lösung der vorstehend angesprochenen Aufgabe einer exakten Einhaltung des Energieeintrages und einer kontrollierten Führung der Plasmafackel innerhalb der definierten Kaverne dadurch, daß zwischen der Hauptelektrode, der Kopfelektrode, die in die Kaverne hineinreicht, und einer Anzahl von Radialelektroden (a bis h), die unmittelbar unter der Kaverne angeordnet sind, die Plasmafackel gezunden wird. Die Radialelektroden werden mittels Thyristorsteuerung mit einer Grundlast zur Ionisierung der Gasatmosphäre beaufschlagt, während die Hauptlast über Thermoelemente, die an der Vorderkante des Leitsystems angebracht sind, über die Thyristoren so verteilt wird, daß die gleichmäßige Abschmelzrate innerhalb der Kavernenoberfläche gewährleistet wird.

Eine weitere, vorteilhafte Ausführungsform sieht vor, daß das Schmelzgut, das im Auffanggefäß aufgefangen wird, über eine im Auffanggefäß angeordnete Bodenelektrode, die über eine Badtemperaturmessung angesteuert wird, zusätzlich einen Energieeintrag von den Radialelektroden her bekommen kann, damit die Badtemperatur konstant gehalten werden kann.

Gemäß einem weiteren Aspekt bezieht sich die vorliegende Erfindung auf eine Vorrichtung zur Durchführung des eingangs beschriebenen Verfahrens mit einer zentral angeordneten, durch Blöcke aus zu schmelzendem und/oder schmelzreduzierendem Gemenge gebildeten Kaverne definierter Geometrie, radial angeordneten Leitelementen zur Zuführung der Gemengeblöcke zum Zentrum, einem unter der Kaverne angeordneten, mit Abzügen für die Metallschmelze und die flüssige Schlacke versehenen Auffanggefäß, einer zentralen Elektrodenanordnung, einer über der Kaverne angeordneten Abdeckung, einer Gasabzugshaube und einem Gasabzugsrohr.

In den beigeschlossenen Zeichnungen sind beispielhafte Ausführungen der erfindungsgemäßen Vorrichtung dargestellt. Darin zeigt Fig.1 einen Querschnitt durch eine Ausführungsform der erfindungsgemäßen Vorrichtung, während Fig. 2 eine Draufsicht dieser Vorrichtung zeigt. Die Fig.3 und 4 stellen einen Querschnitt bzw. eine Draufsicht zu einer weiteren, insbesondere für die Direktreduktion von Bauxit geeigneten Vorrichtung gemäß der Erfindung dar. In Fig.5 ist eine weitere Ausführungsform der erfindungsgemäßen Vorrichtung in einer Prinzipskizze dargestellt, mit welcher Ausführungsform der Energieeintrag exakt eingehalten und die Plasmafackel kontrolliert innerhalb der definierten Kaverne geführt werden kann.

In diesen Zeichnungen ist die Kaverne 1 durch das zu schmelzende und/oder schmelzreduzierende Gemenge gebildet, das in Form gepreßter Blöcke 11 von außen radial nach innen zugeführt wird. Die radial angeordneten Leitelemente 2 gewährleisten eine exakte Zuführung der Gemengeblöcke zum Zentrum. Im Auffanggefäß 3 unter der Kaverne 1 befinden sich an geeigneten Stellen die Abzüge für die Metallschmelze und für die flüssige Schlacke. Mit 4 ist die obere Elektrode bezeichnet, die untere Elektrode 10 ist am Boden des Auffanggefäßes 3 angeordnet. 5 stellt die obere Abdeckung des Reaktionsgefäßes dar, 6 und 7 sind die Abgashaube bzw. das Abgasrohr. Mit 8 und 9 ist je ein Verbindungskanal bezeichnet, der vom Auffanggefäß 3 zu einem weiteren, als Läutergefäß dienenden Auffanggefäß (3'), Fig.1, 2, oder zu zwei solchen Auffanggefäßen (3', 3"), Fig.3, 4, führt, die untereinander ebenso mit einem Kanal (9) verbunden sind. In Fig.5 weist die in die Kaverne 1 hineinreichende obere oder Kopfelektrode 4 die erforderliche Strom- und Gasversorgung auf und kann mit einem Schlitten oder dergleichen in Vertikalrichtung verfahren werden. Unmittelbar unter der Kaverne 1 sind in einer Horizontalebene eine Anzahl von Radialelektroden (a bis h) angeordnet, die in Radialrichtung jeweils für sich vor- und zurückgefahren werden können und vorzugsweise um den jeweiligen Radius drehbar sind. Im Auffanggefäß unterhalb der Kaverne 1 kann eine Bodenelektrode 10 vorgesehen sein.

Durch Ausführung des erfindungsgemäßen Verfahrens wird es ermöglicht, die oxidischen Bestandteile des Gemenges direkt in einen Schmelzfluß überzuführen und aus der Liquidusphase heraus die Reduktion zu Metallen durchzuführen. Der Vorteil dieser Technologie gegenüber dem herkömmlichen Verfahren besteht darin, daß z.B. das Fe₂O₃ nicht erst über den Umweg über Fe₃O₄ und FeO zu Fe, sondern direkt über den Schmelzfluß Fe₂O₃ zu Fe reduziert werden kann, wobei das Vorliegen einer günstigen Mischungslücke ausgenützt werden kann, wo Eisen in reiner Form ohne Verunreinigungen durch Kohlenstoff, Silizium, Mangan, Phosphor usw. anfällt und sich mit flüssigem Fe₂O₃ im Gleichgewicht befindet, vergleiche hiezu ULLMANNS ENCYKLOPÄDIE DER TECHNISCHEN CHEMIE, 4. Auflage, Band 10, Seite 334.

## Patentansprüche

1. Verfahren zur Durchführung heißchemischer Prozesse an Gemengen aus Hüttenstaüben, Erzen und anderen, schmelz- und/oder schmelzreduzierbaren Materialien bei oberhalb der Schmelztemperatur hochfeuerfester Ausmauerungen liegenden Arbeitstemperaturen, dadurch gekennzeichnet, daß das zu schmelzende und/oder zu reduzierende Gemenge definierter Zusammensetzung zu Blöcken gepreßt wird und diese unter Ausbildung einer definierten Kavernengeometrie um eine eine Längserstreckung aufweisende Strahlungsquelle hoher Energiedichte angeordnet werden und die definierte Kavernengeometrie durch radiales Vorschieben der Gemengeblöcke gegen die zentral angeordnete Strahlungsquelle entsprechend dem Ablauf des Schmelz- und/oder Schmelzreduktionsprozesses aufrechterhalten wird.

2. Verfahren nach Anspruch 1, dadurch gekennzeichnet, daß als Strahlungsquelle hoher Energiedichte eine Plasmafackel verwendet wird.

3. Verfahren nach Anspruch 2, dadurch gekennzeichnet, daß nach dem Zünden einer von einer Graphitelektrode ausgehenden Plasmafackel mittels Argongas mit diesem Gas Kohlenwasserstoffe und/oder feindisperser Graphit eingebracht werden.

4. Verfahren nach einem der Ansprüche 1 bis 3, dadurch gekennzeichnet, daß zur exakten Zuführung der Gemengeblöcke Leitelemente angeordnet werden.

5. Verfahren nach einem der Ansprüche 1 bis 4, dadurch gekennzeichnet, daß SiO₂, MgO, TiO₂, Ta₂O₅ oder Al₂O₃ oder die entsprechenden Metalle einer Schmelzreduktion oder Schmelze unterworfen werden.

6. Verfahren nach einem der Ansprüche 1 bis 5, dadurch gekennzeichnet, daß zwischen einer in die Kaverne hineinreichenden Kopfelektrode und einer Anzahl von unmittelbar unter der Kaverne angeordneten Radialelektroden eine Plasmafackel aufgebaut wird und diese mit einer Grundlast zur Ionisierung der Gasatmosphäre beaufschlagt werden, während die Hauptlast derart an die Radialelektroden verteilt wird, daß eine gleichmäßige Abschmelzrate innerhalb der Kavernenoberfläche gewährleistet wird.

7. Verfahren nach Anspruch 6, dadurch gekennzeichnet, daß zusätzlich eine im Auffanggefäß für das Schmelzgut angeordnete Bodenelektrode zur Konstanthaltung der Badtemperatur von den Radialelektroden mit einem Energieeintrag versorgt wird.

8. Vorrichtung zur Durchführung des Verfahrens nach einem der Ansprüche 1 bis 7 mit einer durch Blöcke (11) aus zu schmelzendem und/oder schmelzreduzierendem Gemenge gebildeten Kaverne (1) definierter Geometrie, radial angeordneten Leitelementen (2) zur Zuführung der Gemengeblöcke zum Zentrum, einem unter der Kaverne (1) angeordneten, mit Abzügen für die Metallschmelze und die flüssige Schlacke versehenen Auffanggefäß (3), einer zentralen Elektrodenanordnung (4), einer über der Kaverne (1) angeordneten Abdeckung (5), einer Gasabzugshaube (6) und einem Gasabzugsrohr (7).

9. Vorrichtung nach Anspruch 8, gekennzeichnet durch mindestens ein zusätzliches, als Läuterzone dienendes Auffanggefäß (3'), das mit dem Auffanggefäß (3) unter der Kaverne (1) bzw. mit weiteren Auffanggefäßen (3") über Verbindungskanäle (8, 9) in Verbindung steht.

## Claims

1. Method for carrying out hot-chemical processes on mixtures comprising foundry dusts, ores and other melting and/or melt-reducible materials at working temperatures which exceed the melting temperature of highly refractory linings, characterized in that the mixture which is to be melted and/or reduced and which is of defined composition, is pressed into bars and these are arranged, to form a defined cavern geometry, around a longitudinally extending source of radiation of high energy density, and the defined cavern geometry is maintained by radially advancing the bars of the mixture toward the centrally-arranged source of radiation according to the progress of the melting and/or melting-reduction process.

2. Method according to claim 1, characterized in that a plasma jet is used as the source of radiation of high energy density.

3. Method according to claim 2, characterized in that, after the ignition by means of argon gas of a plasma jet, which originates from a graphite electrode, hydrocarbons and/or finely dispersed graphite is/are introduced with this gas into the plasma jet.

4. Method according to any one of claims 1 to 3, characterized in that guide elements are arranged for the precise advancing of the mixture bars.

5. Method according to any one of claims 1 to 4, characterized in that SiO₂, MgO, TiO₂, Ta₂O₅ or Al₂O₃ or the corresponding metals are subjected to a melting reduction process or melting process.

6. Method according to any one of claims 1 to 5, characterized in that a plasma jet is erected between a top electrode, which projects into the cavern, and a plurality of radial electrodes, which are arranged immediately below the cavern, and these are loaded with a basic load for the ionization of the gas atmosphere, while the main load is distributed to the radial electrodes in such a way that a uniform melting rate within the cavern surface area is ensured.

7. Method according to claim 6, characterized in that, additionally, a bottom electrode, which is arranged in the collecting basin for the melting stock, for the stabilization of the bath temperature is supplied with an energy input by the radial electrodes.

8. Apparatus to carry out the method according to any one of claims 1 to 7, comprising a geometrically-defined cavern (1) formed by bars of melting and/or melt-reducible mixture, radially-arranged guide elements (2) for advancing the bars of mixture towards the centre, a collecting basin (3) which is arranged below the cavern (1) and which is provided with outlets for the metal melt and the liquid slag, a central electrode arrangement (4), a covering (5) arranged above the cavern (1), a gas hood (6) and a gas-vent pipe (7).

9. Apparatus according to claim 8, characterized by at least one additional collecting basin (3') serving as clarification zone, which basin is in communication with the collecting basin (3) below the cavern (1) or with other collecting basins (3") via connecting passages (8, 9).

## Revendications

1. Procédé pour la réalisation d'opérations chimiques à haute température sur des mélanges constitués par des poussières métallurgiques, des minerais et autres matières fusibles et/ou réductibles par fusion à des températures de travail situées au-dessus de la température de fusion des garnissages réfractaires, caractérisé en ce que le mélange de composition définie à mettre en fusion et/ou à réduire est comprimé en blocs et en ce que ceux-ci sont disposés pour donner une configuration de caverne définie autour d'une source de rayonnement à densité énergétique élevée s'étendant longitudinalement et la configuration de caverne définie est maintenue par l'avancée ou amenée radiale de blocs de mélange en direction de la source de rayonnement implantée centralement en fonction du déroulement du processus de fusion et/ou de réduction par fusion.

2. Procédé selon la revendication 1, caractérisé en ce qu'en tant que source de rayonnement, on utilise une torche au plasma à densité énergétique élevée.

3. Procédé selon la revendication 2, caractérisé en ce qu'après l'allumage d'une torche au plasma partant de l'électrode au graphite au moyen de gaz argon et avec ce gaz on introduit des hydrocarbures et/ou du graphite finement dispersé.

4. Procédé selon l'une des revendications 1 à 3, caractérisé en ce que des éléments de guidage sont disposés de façon à permettre l'amenée précise des blocs de mélange.

5. Procédé selon l'une des revendications 1 à 4, caractérisé en ce que SiO₂, MgO, TiO₂, Ta₂O₅ ou Al₂O₃ ou les métaux correspondants sont soumis à une réduction par fusion ou à une fusion.

6. Procédé selon l'une des revendications 1 à 5, caractérisé en ce qu'entre une électrode de tête pénétrant dans la caverne et un certain nombre d'électrodes radiales agencées directement sous la caverne est constituée une torche plasma et celle-ci est alimentée en charge de base pour l'ionisation de l'atmosphère gazeuse tandis que la charge principale est répartie sur les électrodes radiales de manière à garantir une vitesse de fusion uniforme à l'intérieur de la surface de la caverne.

7. Procédé selon la revendication 6, caractérisé en ce que de plus, une électrode de fond disposée dans le collecteur pour la matière en fusion reçoit un apport énergétique pour le maintien de la température du bain par les électrodes radiales.

8. Dispositif pour la réalisation du procédé selon l'une des revendications 1 à 7, avec une caverne (1) formée par les blocs (11) de configuration définie du mélange à mettre en fusion et/ou à réduire par fusion, des éléments de guidage (2) agencés radialement pour l'amenée des blocs de mélange vers le centre, un collecteur (3) disposé sous la caverne (1) avec des canaux d'évacuation pour les bains de métaux en fusion et le laitier liquide, un agencement central d'électrodes (4), un recouvrement (5) disposé au-dessus de la caverne (1), une hotte d'extraction des gaz (6) et une conduite d'évacuation des gaz (7).

9. Dispositif selon la revendication 8, caractérisé par au moins un collecteur (3') supplémentaire servant de zone d'affinage, qui est en communication avec le collecteur (3) sous la caverne (1) ou avec d'autres collecteurs (3") par des canaux de liaison (8, 9).
